# EUROPÄISCHE PATENTSCHRIFT

(11) **EP 3 790 681 B1**
(45) Veröffentlichungstag und Bekanntmachung des Hinweises auf die Patenterteilung: **19.01.2022**
(21) Anmeldenummer: 19726906.1
(22) Anmeldetag: 07.05.2019
(51) Int. Cl.: B21D 28/06, H01R 43/16, B21D 37/08, B21D 43/02, B21D 43/28

(54) **VORRICHTUNG UND VERFAHREN ZUM HERAUSTRENNEN EINES WERKSTÜCKS**
DEVICE AND METHOD FOR THE REMOVAL OF A WORKPIECE
DISPOSITIF ET PROCÉDÉ DE DÉCOUPAGE D'UNE PIÈCE

(30) Priorität: 07.05.2018 DE 102018003622; 07.05.2018 DE 202018002305 U
(43) Veröffentlichungstag der Anmeldung: 17.03.2021
(73) Patentinhaber: Fritz Stepper GmbH & Co. KG, 75180 Pforzheim (DE)
(72) Erfinder: REXROTH, Bernd, 75180 Pforzheim (DE)
(74) Vertreter: Leitner, Waldemar
(86) Internationale Anmeldenummer: PCT/EP2019/025142
(87) Internationale Veröffentlichungsnummer: WO 2019/214855

(56) Entgegenhaltungen:
- CN-U- 202 340 051
- FR-A1- 3 057 186
- US-A- 1 920 155
- US-A- 5 078 001

## Beschreibung

Die Erfindung betrifft eine Vorrichtung zum Heraustrennen einer Anzahl von Werkstücken aus einem Materialstreifen, die eine Trenneinheit aufweist, welcher der Materialstreifen zuführbar und in welcher durch eine Beaufschlagung des Materialstreifens die Werkstücke aus dem Materialstreifen heraustrennbar sind, und wobei die Vorrichtung eine Transporteinrichtung aufweist, durch welche ein die aus dem Materialstreifen herausgetrennten Werkstücke enthaltender Werkstückstreifen und mindestens ein den verbleibenden Bereich des Materialstreifens enthaltender Reststreifen in einer Transportrichtung weiterbewegbar ist. Die Erfindung betrifft des weiteren ein Verfahren zum Heraustrennen einer Anzahl von Werkstücken aus dem Materialstreifen, wobei der Materialstreifen von einer Transporteinrichtung einer Vorrichtung einer Trennstation zugeführt wird, wobei in dieser Trennstation aus dem Materialstreifen eine Anzahl von Werkstücken herausgetrennt werden, wobei ein diese Werkstücke enthaltender Werkstückstreifen sowie mindestens ein den restlichen Bereich des in der Trennstation bearbeiteten Materialstreifens enthaltender Reststreifen aus der Trennstation herausbewegt werden.

Werkstücke, die aus einem Materialstreifen herausgetrennt werden, sowie die zur Durchführung eines derartigen Produktionsvorgangs eingesetzten Vorrichtungen sind bekannt. Der Materialstreifen wird hierbei durch die Trennstation der Vorrichtung kraftbeaufschlagt und das das Werkstück ausbildende Material des Materialstreifens ganz (Stanzen, Schneiden) oder teilweise (Scheren) aus dem Materialstreifen gelöst. Der verbleibende Rest des Materialstreifens muss dann aus der Vorrichtung abgeführt werden. Bei einem derartigen Trennvorgang können Deformationskräfte auftreten, welche zu einer Deformation des herzustellenden Werkstücks führen. Dies führt dann dazu, dass die mit der vorgenannten Vorrichtung hergestellten Werkstücke deformiert und somit nicht maßhaltig sind. Üblicherweise werden daher derartige Werkstücke in zwei oder mehr aufeinanderfolgenden Trennschnitten aus dem Materialstreifen herausgetrennt, um die beim Trennvorgang auf das Werkstück einwirkenden Kräfte gering zu halten. Eine derartige Abfolge von Trennschritten erhöht in nachteiliger Art und Weise die zur Herstellung eines Werkstücks benötigte Zeit und vermindert somit die Produktionsrate der entsprechenden Vorrichtung.

Die US-A 5,078,001 beschreibt eine Vorrichtung, die eine Stanzmaschine, eine Streifen-Transporteinrichtung und eine Streifen-Separiereinrichtung sowie eine erste und eine zweite Wickeleinrichtung aufweist. Die Stanzmaschine enthält einen ersten und einen zweiten Satz von Stempeln und Matrizen, wobei der erste Satz zwischen einer ersten Seite des Materialstreifens und einer Mittellinie desselben und der zweite Satz zwischen einer zweiten Seite des Materialstreifens und der vorgenannten Mittellinie angeordnet ist. Der erste und der zweite Satz von Stempeln und Matrizen weist jeweils Stempel und Matrizen zur Herstellung einer ersten Serie von Werkstücken und einer zweiten Serie von Werkstücken aus dem Materialstreifen auf. Aus diesem Materialstreifen, weicher Seitenkanten besitzt, werden Rohlinge durch einen Trennvorgang hergestellt. Die Rohlinge sind dann U-förmig nach oben bzw. unten gebogen. Danach wird dieser Werkstückstreifen in einer Trennstation in zwei Streifen aufgespaltet, wobei die auf diesem ersten Werkstück-Teilstreifen vorhandenen Werkstücke auf einer Rolle und die auf diesem zweiten Werkstück-Teilstreifen vorhandenen Werkstücke auf einer zweiten Rolle aufgewickelt werden.

Die US-A 1,920,155 beschreibt eine Maschine zum Herstellen von Kernen für elektrische Apparate und ein Verfahren zu deren Herstellung. Es wird ein Materialstreifen ausgebildet, welcher einen ersten Teil-Streifen mit Vorsprüngen und einen zweiten Teil-Streifen mit weiteren Vorsprüngen aufweist, die durch Schlitze im Materialstreifen voneinander getrennt sind. Diese beiden Werkstück-Teilstreifen werden dann voneinander getrennt, indem ein Streifen aus dem anderen Streifen herausgeschnitten wird.

Es ist daher Aufgabe der vorliegenden Erfindung, eine Vorrichtung der eingangs genannten Art derart weiterzubilden, dass eine effizientere Herstellung einer Anzahl von Werkstücken aus einem Materialstreifen ermöglicht wird. Auch soll ein hierzu besonders geeignetes Verfahren angegeben werden.

Diese Aufgabe wird durch die erfindungsgemäße Vorrichtung dadurch gelöst, dass die Trennstation den ihr zugeführten Materialstreifen in den die herzustellenden Werkstücke zusammenhängend enthaltenden Werkstückstreifen und den oder die Reststreifen, welche die beim Trennvorgang der Werkstücke aus dem Materialstreifen entstehenden Reste desselben zusammenhängend enthalten, trennt, und dass der Trennstation der Vorrichtung in Transportrichtung des Materialstreifens nachfolgend ein Separierstation angeordnet ist, durch weiche der die Werkstücke enthaltende Werkstückstreifen in einer ersten Ebene und den oder die beim Trennvorgang der Werkstücke entstehenden Reste des Materialstreifens enthaltende Reststreifen in einer von der ersten Ebene des Werkstückstreifens beabstandeten zweiten Ebene separiert sind, dass die Separierstation ein keilförmig ausgebildetes Separierelement enthält, durch welches mindestens ein Reststreifen zumindest seitlich aus der Transportrichtung des Materialstreifens wegbeweg ist, und dass das schmale Ende dieses keilförmigen Separierelements der Trennstation zugewandt ist.

Erfindungsgemäß ist ebenfalls vorgesehen, dass die Separierstation ein Separierelement enthält, welches keilförmig ausgebildet ist. Durch dieses Separierelement ist mindestens ein Reststreifen zumindest seitlich aus der Transportrichtung des Materialstreifens wegbewegbar. Das Separierelement der Separierstation der erfindungsgemäßen Vorrichtung erleichtert somit die räumliche Trennung eines oder beider Reststreifen von dem die Werkstücke enthaltenden Werkstückstreifen.

Das erfindungsgemäße Verfahren sieht vor, dass zur Durchführung des Verfahrens die erfindungsgemäße Vorrichtung verwendet wird, dass in der Trennstation der Vorrichtung ein diese Werkstücke enthaltender Werkstückstreifen sowie mindestens ein die beim Trennvorgang der Werkstücke aus dem Materialstreifen entstehenden Reste desselben zusammenhängend enthaltender Reststreifen erzeugt und aus der Trennstation herausbewegt werden, dass in einer in Transportrichtung des Materialstreifens der Trennstation nachfolgend angeordneten Separierstation der Vorrichtung der Werkstückstreifen und der oder die Reststreifen räumlich voneinander separiert werden, derart, dass der Werkstückstreifen in einer ersten Ebene und der oder die Reste des Materialstreifens enthaltenden Reststreifen des Materialstreifens in einer zu der vorgenannten ersten Ebene beabstandeten weiteren Ebene transportiert werden.

Durch die erfindungsgemäßen Maßnahmen wird in vorteilhafter Art und Weise erreicht, dass mit der erfindungsgemäßen Vorrichtung und dem erfindungsgemäßen Verfahren eine effiziente Herstellung von maßhaltigen Werkstücken, auch von filigranen Werkstücken, ermöglicht wird, da durch die erfindungsgemäßen Maßnahmen die beim Trennvorgang auf das Werkstück einwirkenden Deformationskräfte eliminiert oder zumindest substantiell reduziert werden. In vorteilhafter Art und Weise ist es möglich, derartige Werkstücke in einem einzigen Trennvorgang aus dem Materialstreifen herauszutrennen, so dass durch die beschriebenen Maßnahmen die Produktionsrate einer derartigen Vorrichtung erheblich gesteigert wird. Die räumliche Separation der die Reste des Materialstreifens enthaltenden Reststreifen ermöglicht eine einfache Abfuhr derselben aus der erfindungsgemäßen Vorrichtung. Von Vorteil ist hier ebenfalls, dass die beim Trennvorgang entstehenden Reste des Materialstreifens zusammenhängend sind, wodurch die Abfuhr des Restmaterials vereinfacht wird, was ebenfalls zu einer höheren Taktrate beiträgt.

Eine weitere vorteilhafte Weiterbildung der Erfindung sieht vor, dass die Separierstation mindestens zwei Kanäle aufweist, wobei in dem ersten Kanal der Werkstückstreifen und in mindestens einem zweiten Kanal mindestens ein Reststreifen führbar ist, wobei gemäß einer weiteren vorteilhaften Weiterbildung der Erfindung vorgesehen ist, dass mindestens eine untere Führungsfläche des mindestens einen zweiten Kanals leicht geneigt in Bezug auf eine Arbeitsebene der Vorrichtung angeordnet ist. Vorzugsweise ist gemäß einer weiteren vorteilhaften Weiterbildung der Erfindung vorgesehen, dass der mindestens eine einen Reststreifen aufnehmende Kanal geneigt zur Transportrichtung des Werkstückstreifens verläuft. Durch diese vorgenannten Maßnahmen wird in vorteilhafter Art und Weise die räumliche Separation des oder der Reststreifen von dem die Werkstücke aufnehmenden Werkstückstreifen erleichtert.

Weitere vorteilhafte Weiterbildungen der Erfindung sind Gegenstand der Unteransprüche.

Weitere Einzelheiten und Vorteile der Erfindung sind dem Ausführungsbeispiel zu entnehmen, das im Folgenden anhand der Figuren beschrieben wird. Es zeigen:
- Figur 1: eine schematische Darstellung eines Ausführungsbeispiels einer Vorrichtung zum Heraustrennen eines Werkstücks aus einem streifenförmigen Grundmaterial,
- Figur 2: eine Draufsicht aus der Richtung II der Figur 1,
- Figur 3: einen Schnitt entlang der Linie A-A der Figur 2,
- Figur 4: ein Detail A der Figur 3,
- Figur 5: einen weiteren Schnitt entlang der Linie A-A der Figur 2,
- Figur 6: ein Detail A der Figur 5,
- Figur 7: einen Schnitt entlang der Linie B-B der Figur 2,
- Figur 8: ein Detail B der Figur 7,
- Figur 9: einen Schnitt entlang der Linie C-C der Figur 2,
- Figur 10: ein Detail C der Figur 9,
- Figur 11: eine erste Ausführungsform eines Streifens, und
- Figur 12: eine zweite Ausführungsform eines Streifens.

In den Figuren 1 und 2 ist nun schematisch eine allgemein mit 1 bezeichnete Vorrichtung zum Heraustrennen von Werkstücken W aus einem Materialstreifen S dargestellt. Diese setzt sich im Wesentlichen aus einer an und für sich bekannten und daher nicht mehr näher beschriebenen Trennstation 10, welche in an und für sich bekannter Art und Weise zum Heraustrennen eines Werkstücks W aus dem Materialstreifen S dient, sowie einer Separierstation 20, in welcher - wie ebenfalls nachstehend beschrieben - die Werkstücke W von dem Rest des Materialstreifens S räumlich getrennt und der Rest des Materialstreifens S abgeführt wird, zusammen.

Die Figur 2 zeigt eine Draufsicht auf die Arbeitsebene der Vorrichtung 1, der in Figur 1 dargestellte obere Teil der Trennstation 10 wurde hier aus Gründen einer übersichtlicheren Darstellung weggelassen. Der Materialstreifen S wird - in der Darstellung der Figur 2 - von rechts der Vorrichtung 1 in an und für sich bekannter und daher nicht beschriebenen Art und Weise von einer Transporteinrichtung (nicht gezeigt) zugeführt. Er gelangt dann zu der Trennstation 10 sowie zur Separierstation 20. Ein die Werkstücke W enthaltender Werkstückstreifen WS wird aus der Vorrichtung 1 zur weiteren Bearbeitung dieser Werkstücke W herausgeführt. Der verbleibende Rest des Materialstreifens S, hier zwei Reststreifen S', S" (siehe auch Figur 11), werden durch Abführöffnungen 20a, 20b aus der Vorrichtung 1 abgeführt.

Wie insbesondere aus der Darstellung der Figur 1 ersichtlich ist und nachstehend beschrieben ist, liegen der Werkstückstreifen WS sowie die beiden Reststreifen S' und S" des ursprünglich planen Materialstreifens S in unterschiedlichen Ebenen. Man erkennt aus der vorgenannten Figur, dass der Werkstückstreifen WS unterhalb der Reststreifen S' und S" liegt. Eine derartige Vorgangsweise besitzt den Vorteil, dass hierdurch in einfacher Art und Weise eine präzise und maßhaltige Herstellung von derartigen Werkstücken W, insbesondere auch von filigranen Werkstücken W, ermöglicht wird, da aus den nachstehend erläuterten Gründen Deformationen der Werkstücke W beim Trennvorgang, wie sie bei den bekannten Vorrichtungen bis jetzt auftreten, eliminiert oder zumindest substantiell reduziert werden können. Dies aus dem Grund, dass eventuelle beim Trennvorgang entstehende Verformungskräfte durch die beschriebenen Maßnahmen in die beiden Reststreifen S', S" abgeleitet werden und somit nicht zu einer Deformation der herzustellenden Werkstücke W führen.

Ein weiterer Vorteil der beschriebenen Vorgangsweise besteht darin, dass es nun möglich ist, auch filigrane Werkstücke W in einem einzigen Trennvorgang aus dem Materialstreifen S herauszulösen. Es ist somit bei der beschriebenen Vorrichtung 1 in vorteilhafter Weise nicht mehr erforderlich, dass die Herstellung derartiger Werkstücke W in zwei oder mehreren aufeinanderfolgenden Teil-Trennvorgängen erfolgt. Dies führt in vorteilhafter Art und Weise zu einer erhöhten Produktionsrate.

Bei der nachstehenden Beschreibung wird davon ausgegangen, dass der von der Trennstation 10 durchgeführte Trennvorgang ein Schervorgang ist. Die beschriebenen Maßnahmen sind aber nicht auf einen derartigen Schervorgang beschränkt. Es kann auch ein Stanz- oder ein Schneidverfahren zur Heraustrennung der Werkstücke W aus einem Materialstreifen S eingesetzt werden oder ein anderes materialtrennendes Verfahren, welches auf der Einwirkung von Kräften auf den Materialstreifen S basiert. Die Änderungen, die der Fachmann dann vorzunehmen hat, sind für diesen offensichtlich und müssen daher nicht mehr beschrieben werden.

Des weiteren wird bei der nachfolgenden Beschreibung davon ausgegangen, dass die Kraftbeaufschlagung des Materialstreifens S zur Durchführung des Trennvorgangs - in der Blickrichtung der Figur 2 - von oben erfolgt, indem vorzugsweise ein kraftbeaufschlagter Stempel (nicht gezeigt) der Trennstation 10 den Materialstreifen S von oben beaufschlagt und den das Werkstück W ausbildenden Materialbereich desselben in einen unterhalb des Materialstreifens S liegenden Schnitteinsatz 25 (siehe Figuren 3 und 4) drückt, wobei die Verbindung zwischen Materialstreifen S und dem das Werkstück W ausbildenden Bereich desselben ganz (Stanzen, Schneiden) oder teilweise (Scheren) durchtrennt wird. Selbstverständlich ist es auch möglich, diese Verhältnisse umzukehren.

Es ist auch nicht erforderlich, dass die Arbeitsebene 2 der Vorrichtung 1 waagerecht verläuft, auch eine zur Waagerechten geneigte Anordnung ist, obwohl nicht bevorzugt, grundsätzlich möglich.

Die Figuren 3 und 4 zeigen nun einen Schnitt entlang der Linie A-A der Figur 2 im unteren Totpunkt der Trennstation 10, wobei - entsprechend der Darstellung der Figur 2 - der obere Teil der Trennstation 10 weggelassen wurde. Wie insbesondere der das Detail A der Figur 3 in vergrößertem Maßstab zeigenden Figur 4 zu entnehmen ist, wurde durch eine entsprechende Beaufschlagung des Materialstreifens S durch den Stempel der Trennstation 10 der das Werkstück W bildende Materialbereich aus diesem herausgetrennt. Dieser Materialbereich liegt somit in dem Schnitteinsatz 25 der Trennstation 10 auf einem Auswerfer 26. Das Werkstück W und somit ein die Werkstücke W enthaltender Werkstückstreifen WS liegen somit unter dem die Reststreifen S', S" ausbildenden Randbereich des Materialstreifens S.

Die Figuren 5 und 6 zeigen nun die Trennstation 10 in ihrem oberen Totpunkt. Man erkennt insbesondere aus dem ein Detail A der Figur 5 zeigenden Figur 6, dass der Auswerfer 26 der Trennstation 10 nach oben bewegt wurde, das Werkstück W wurde somit aus dem Schnitteinsatz 25 herausbewegt. Der die Werkstücke W enthaltende Werkstückstreifen WS liegt in einer ersten Ebene und die beiden Reststreifen S', S" in einer über der vorgenannten ersten Ebene liegenden zweiten Ebene. Ein derartiger Trennvorgang ist bekannt und muss daher nicht weiter beschrieben werden.

Nach der Durchführung des Trennvorgangs wird der Materialstreifen S weiter vorgeschoben. Wie insbesondere aus den Detaildarstellungen der Figuren 4 und 6 ersichtlich ist, wird der Werkstückstreifen WS in einem im Grundkörper 20' der Separierstation 20 verlaufenden ersten Kanal 22a geführt. In entsprechender Art und Weise werden der erste Reststreifen S' in einem Kanal 22b und der zweite Reststreifen S" in einem Kanal 22c der Separierstation 20 geführt. Der Kanal 22a läuft im Wesentlichen geradlinig in Transportrichtung, während die Kanäle 22b und 22c in einem Winkel zur Transportrichtung und somit zum Kanal 22a verlaufen.

Die Figuren 7 und 8 zeigen nun einen Schnitt entlang der Linie B-B der Figur 2. Das wie vorstehend beschrieben aus dem Materialstreifen S herausgetrennte Werkstück W befindet sich somit bereits in der der Trennstation 10 nachfolgenden Separierstation 20. Diese weist - wie insbesondere aus der Figur 1 ersichtlich ist - ein Separierelement 21 auf, welches im hier gezeigten Ausführungsbeispiel keilförmig ausgestaltet ist, wobei das schmale Ende dieses keilförmigen Separierelements 21 der Trennstation 10 zugewandt ist.

Das Separierelement 21 hat die Aufgabe, die bis jetzt parallel zueinander verlaufenden Reststreifen S', S" nach außen abzulenken, damit die Reststreifen S' und S" - wie am besten aus Figur 1 ersichtlich - durch entsprechende Abführöffnungen 20a, 20b aus der Vorrichtung 1 abgeführt werden können.

Wie insbesondere aus der Detaildarstellung der Figur 8 ersichtlich ist, weist die Separierstation 20 Kanäle 22a, 22b und 22c für die unterschiedlichen Teilstreifen WS, S' und S" des aus der Trennstation 10 herausgeführten Materialstreifens S auf, welche - in einer auf Zeichenebene der Figur 2 und somit der Arbeitsebene 2 der Vorrichtung 1 orthogonalen Z-Richtung gesehen - in unterschiedlichen Höhen verlaufen. Ein zentraler Kanal 22a, der in einer unteren ersten Ebene verläuft, dient zur Führung des die Werkstücke W enthaltenden Werkstückstreifens WS. An beiden Seiten hiervon sind weitere Kanäle 22b, 22c angeordnet, welche der Führung des ersten Reststreifens S' und des zweiten Reststreifens S" dienen. Diese beiden Kanäle 22b, 22c sind in einer über der ersten Ebene liegenden zweiten Ebene angeordnet.

Wie sich aus den Figuren 7 und 8 ergibt, ist die untere Führungsfläche 23b des Kanals 22b nicht parallel zur unteren Führungsfläche 23a des den Werkstückstreifen WS aufnehmenden Kanals 22a, sondern verläuft nach außen abfallend leicht geneigt in Bezug auf die Arbeitsebene 2. In entsprechender Art und Weise ist die untere Führungsfläche 23c des Kanals 22c ebenfalls nach außen abfallend geneigt angeordnet. Eine derartige Maßnahme besitzt den Vorteil, dass die innenliegenden Bereiche der Reststreifen S' und S" bei ihrem Vorschub an einer Seite leicht angehoben werden, so dass die entsprechenden Bereiche leichter vom Separierelement 21 angehoben werden können.

Wie insbesondere aus der Figur 2 ersichtlich ist, verlaufen die die Reststreifen S' und S" aufnehmenden Kanäle 22b und 22c nicht parallel zu dem den Werkstückstreifen WS aufnehmenden Kanal 22a, sondern sind zu diesem Kanal 22a schräg nach außen verlaufend angeordnet. Hierdurch wird in vorteilhafter Art und Weise die räumliche Separation des Werkstückstreifens WS von den Reststreifen S' und S" in einer zur Transportrichtung geneigt verlaufenden Richtung ermöglicht. Es ist aber nicht erforderlich, dass beide Kanäle 22b und 22c gleichzeitig geneigt verlaufen, für bestimmte Zwecke kann es durchaus ausreichend sein, wenn sich nur einer dieser beiden Kanäle 22b, 22c vom Kanal 22a entfernt.

Die Figuren 9 und 10 zeigen nun einen Schnitt entlang der Linie C-C der Figur 2. Man erkennt, dass die untere Führungsfläche 23c des Kanals 22c nun wieder annähernd parallel zur unteren Führungsfläche 23a des Kanals 22a verläuft. Da die beiden Reststreifen S', S" - wie vorstehend beschrieben - bereits durch das Separierelement 21 der Vorrichtung 1 hinreichend weit separiert wurden, und vor allem der in dem Kanal 22c geführte Reststreifen S" bereits hinreichend weit vom Werkstückstreifen WS entfernt ist, ist ein weiteres Neigen des Reststreifens S" nicht mehr erforderlich. Wie ebenfalls aus der Figur ersichtlich, ist der breitere Reststreifen S', welcher in dem Kanal 22b geführt ist, teilweise noch über dem Werkstückstreifen WS, so dass ein weiteres Anheben dieses Reststreifens S' zweckmäßig ist.

Dem Fachmann ist es aus der vorstehenden Erläuterung ersichtlich, dass die hier beschriebene Ausgestaltung der Kanäle 22a-22c nur exemplarischen Charakter besitzt. Sie kann, abhängig vom jeweiligen Einsatzzweck der Vorrichtung 1, in weiten Grenzen geändert werden. Die Ausgestaltung der Kanäle 22a-22c hängt insbesondere von der Breite der jeweiligen Streifen WS, S' und S" ab. Sie soll derart gewählt werden, dass einerseits der Werkstückstreifen WS von den Reststreifen S', S" ungehindert aus der Vorrichtung 1 abtransportiert werden kann, und dass andererseits die Reststreifen S', S" leicht aus der Vorrichtung 1 abgeführt werden können. Insbesondere ist es nicht erforderlich, dass die Kanäle 22a-22c als Ausnehmungen im Grundkörper 20' der Separierstation 20 ausgebildet ist. Vielmehr ist jedwede Ausgestaltung möglich, bei der erreicht wird, dass der in dem entsprechenden Kanal 22a-22c verlaufende Streifen in eine bestimmte Richtung kanalisiert, also in diese Richtung geführt wird. Der Begriff "Kanal" ist somit in seiner weitesten Bedeutung und funktionell orientiert zu verstehen und daher in geometrisch-konstruktiver Hinsicht nicht auf die im beschriebenen Ausführungsbeispiel gezeigte "grabenartige" Ausgestaltung beschränkt.

Um nun das Aufspreizen der Reststreifen S' und S" zu erleichtern, ist vorzugsweise vorgesehen, dass in dem Materialstreifen S vor der Durchführung des Trennvorgangs durch die Trennstation 10 Öffnungen D eingebracht werden, deren Aufgabe es ist, das Auseinanderbewegen der Reststreifen S' und S" in der Separierstation 20 zu erleichtern. Bevorzugt weist hierzu die Vorrichtung 1 eine vor der Trennstation 10 angeordnete Bearbeitungsstation 30, insbesondere eine Stanz- oder Schneidstation, auf, welche dazu dient, in einen oder vorzugsweise in beide Randbereiche des Materialstreifens S die vorgenannten Öffnungen D einzubringen, indem die entsprechenden Materialbereiche aus dem Materialstreifen S herausgetrennt werden. Natürlich ist es aber auch möglich, einen bereits entsprechend vorbereiteten, d. h. mit den vorgenannten Dehnungsöffnungen versehenen Materialstreifen S zu verwenden.

Die Figur 12 zeigt nun eine weitere Ausführungsform eines derartigen Materialstreifens. Der Unterschied zwischen den Materialstreifen S der Figuren 11 und 12 ist, dass der Materialstreifen S der Figur 11 nunmehr zweiteilig ausgebildet ist, d. h. er weist lediglich den Werkstückstreifen WS sowie nur einen Reststreifen S' auf. Dem Fachmann ist aus obiger Beschreibung ersichtlich, wie er die vorstehend beschriebene Vorrichtung 1, zu modifizieren hat. Insbesondere sind dann nurmehr zwei Führungen 22a, 22b erforderlich und das Separierelement 21 kann vorzugsweise ebenfalls entfallen.

Zusammenfassend ist festzuhalten, dass durch die beschriebenen Maßnahmen in vorteilhafter Art und Weise eine effizientere Herstellung von Werkstücken aus einem band-, streifen- oder plattenförmigen Grundkörper wie dem Materialstreifen S, anhand dessen exemplarisch die Funktionsweise der beschriebenen Vorrichtung 1 erläutert wurde, ermöglicht wird. Indem nun vorgesehen ist, dass der die Werkstücke W enthaltende Werkstückstreifen WS und der oder die den verbleibenden Bereich des Ausgangs-Materialstreifens S enthaltenden Reststreifen S', S" räumlich separiert aus die das Heraustrennen der Werkstücke W aus dem Materialstreifen S bewirkenden Trennstation 10 der Vorrichtung 1 in mindestens zwei unterschiedlichen Ebenen, nämlich in einer ersten Ebene, in welcher der Werkstückstreifen WS weitertransportiert wird, und in mindestens einer zweiten Ebene, in welcher oder in welchen der oder die Reststreifen S', S" weitertransportiert werden, wird in vorteilhafter Art und Weise erreicht, dass durch die Beaufschlagung des Materialstreifens S hervorgerufenen Deformationskräfte in den oder die Reststreifen S', S" abgeleitet werden, so dass die Gefahr einer Deformation des oder der Werkstücke W eliminiert oder zumindest deutlich reduziert wird. Dies ermöglicht es in vorteilhafter Art und Weise auch die einfache Herstellung von filigranen Werkstücken W.

Ein weiterer Vorteil der beschriebenen Maßnahmen besteht darin, dass die Werkstücke W nun in einem einzigen Trennvorgang aus dem Materialstreifen S herausgetrennt werden können, wodurch die Produktionsgeschwindigkeit einer derartigen Vorrichtung 1 deutlich erhöht wird.

## Patentansprüche

1. Vorrichtung zum Heraustrennen einer Anzahl von Werkstücken (W) aus e†nem Materialstreifen (S), die eine Trennstation (10) aufweist, welcher der Materialstreifen (S) zuführbar und in welcher durch eine Beaufschlagung des Materialstreifens (S) die Werkstücke (W) aus dem Materialstreifen (S) heraustrennbar sind, wobei die Vorrichtung (1) eine Transporteinrichtung aufweist, durch welche ein die aus dem Materlaistreifen (S) herausgetrennten Werkstücke (W) enthaltender Werkstückstreifen (WS) und mindestens ein den verbleibenden Bereich des Materialstreifens (S) enthaltender Reststreifen (S', S") in einer Transportrichtung weiterbewegbar Ist, **dadurch gekennzeichnet, dass** die Trennstation (10) den ihr zugeführten Materialstreifen (S) in den die herzustellenden Werkstücke (W) zusammenhängend enthaltenden Werkstückstreifen (WS) und den oder die Reststreifen (S', S"), welche die beim Trennvorgang der Werkstücke (W) aus dem Materialstreifen (S) entstehenden Reste desselben zusammenhängend enthalten, trennt, und dass der Trennstation (10) der Vorrichtung (1) in Transportrichtung des Materialstreifens (S) nachfolgend eine Separierstation (20) angeordnet ist, durch welche der die Werkstücke (W) enthaltende Werkstückstreifen (WS) in einer ersten Ebene und den oder die beim Trennvorgang der Werkstücke (W) entstehenden Reste des Materialstreifens (S) enthaltenden Reststreifen (S', S") in einer von der ersten Ebene des Werkstückstreifens (WS) beabstandeten zweiten Ebene separierbar sind, dass die Separierstation (20) ein keilförmig ausgebildetes Separierelement (21) enthält, durch welches mindestens ein Reststreifen (S') zumindest seitlich aus der Transportrichtung des Materialstreifens (S) wegbewegbar ist, und dass das schmale Ende dieses keilförmlgen Separierelements (21) der Trennstation (10) zugewandt ist.

2. Vorrichtung nach Anspruch 1, **dadurch gekennzeichnet, dass** die Vorrichtung (1) mindestens eine Abführöffnung (20a, 20b) aufweist, zu der mindestens ein Reststreifen (S', S") transportierbar ist.

3. Vorrichtung nach einem der vorangehenden Ansprüche, **dadurch gekennzeichnet, dass** die Separierstation (20) mindestens zwei Kanäle (22a, 22b, 22c) aufweist, wobei in dem ersten Kanal (22a) der Werkstückstreifen (WS) und in dem mindestens einen zweiten Kanal (22b) mindestens ein Reststrelfen (S', S") führbar ist.

4. Vorrichtung nach Anspruch 3, **dadurch gekennzeichnet, dass** eine untere Führungsfläche (23a, 23b, 23c) des oder mindestens eines zweiten Kanals (22b, 22c) geneigt in der Separierstation (20) angeordnet Ist.

5. Vorrichtung nach Anspruch 3 oder Anspruch 4, **dadurch gekennzeichnet, dass** der oder mindestens ein zweiter Kanal (22b, 22c) geneigt zum ersten Kanal (22a) angeordnet Ist.

6. Vorrichtung nach einem der vorangehenden Ansprüche, **dadurch gekennzeichnet, dass** die Vorrichtung (1) eine In Transportrichtung des Materialstreifens (S) der Trennstation (10) vorgelagerte Bearbeitungsstation (30) aufweist, durch welche in mindestens einen Randbereich des Materialstreifens (S) mindestens eine Öffnung (D) einbringbar ist.

7. Verfahren zum Heraustrennen einer Anzahl von Werkstücken (W) aus einem Materialstreifen (S), wobei der Materialstreifen (S) von einer Transportelnrichtung einer Vorrichtung (1) einer Trennstation (10) zugeführt wird, wobei in dieser Trennstation (10) aus dem Materialstreifen (S) eine Anzahl von Werkstücken (W) herausgetrennt werden, **dadurch gekennzeichnet, dass** die Vorrichtung (1) nach einem der Ansprüche 1 bis 6 ausgebildet ist, dass in der Trennstation (10) der Vorrichtung (1) ein diese Werkstücke (W) enthaltender Werkstückstreifen (WS) sowie mindestens ein die beim Trennvorgang
der Werkstücke (W) aus dem Materialstreifen (S) entstehenden Reste desselben zusammenhängend enthaltender Reststreifen (S', S") erzeugt und aus der Trennstation (10) herausbewegt werden, dass in einer in Transportrichtung des Materialstreifens (S) der Trennstation (10) nachfolgend angeordneten Separierstation (20) der Vorrichtung (1) der Werkstückstreifen (WS) und der oder die Reststreifen (S', S") räumlich voneinander separiert werden, derart, dass der Werkstückstreifen (WS) in einer ersten Ebene und der oder die Reste des Materialstreifens (S) enthaltenden Reststreifen (S', S") des Materialstreifens (S) In einer zu der vorgenannten ersten Ebene beabstandeten zweiten Ebene transportiert werden.

## Claims

1. Device for separating a number of workpleces (W) from a material strip (S), which has a detaching station (10) to which the material strip (S) can be fed and in which the workpieces (W) can be detached from the material strip (S) by impacting the material strip (S), the device (1) having a transport device by which a workpiece strip (WS) containing the separated workpleces (W) and at least a residual strip (S', S") containing the remaining part of the material strip (S) can be moved In a transport direction, **characterized in that** the detaching station (10) divides the material strip (S) fed to it in the workpiece strip (WS) which contiguously contains the workpieces (W) to be produced, and in the one or the residual strips (S', S"), which contiguously contains or contain the remainder of the material strip (S) generated in the detachment process, and that, downstream of the detaching station (10) of the device (1) In transport direction of the material strip (S), a separating station (20) is arranged, by which the workpiece strip (WS) containing the workpieces (W) and the one or the residual strips (S', S") containing the remainder of the material strip (S) generated in the detachment process of the workpieces (W) can be separated into a first plane defined by the workpiece strip (WS) and a second plane spaced from said first plane, that the detaching station (20) comprises a wedge-shaped separating element (21), by which at least one residual strip (S') can be moved away from the transport direction of the material strip (S) laterally, and that the narrow end of this wedge-shaped separating element (21) is facing towards said detaching station (10).

2. Device according to claim 1, **characterized in that** the device (1) comprises at least one discharge opening (20a, 20b), to which at least one residual strip (S', S") can be transported.

3. Device according to one of the previous claims, **characterized in that** the separating station (20) comprises at least two channels (22a, 22b, 22c), whereby in the first channel (22a) the workpiece strip (WS) and In the at least one second channel (22b) at least one residual strip (S', S") can be guided.

4. Device according to claim 3, **characterized in that** a lower guide face (23a, 23b, 23c) of the one or of at least of one of the second channels (22b, 22c) Is arranged inclined In the separating station (20).

5. Device according to claim 3 or 4, **characterized In that** the one or at least one second channel (22b, 22c) is inclined In relation to the first channel (22a).

6. Device according to one of the previous claims, **characterized in that** the device (1) comprises a processing station (30) being arranged in the transport direction of the material strip (S) upstream of the detaching station (10), by which In at least one edge region of the material strip (S) at least one opening (D) can be introduced.

7. Method for a separation of a number of workpieces (W) from a material strip (S), the material strip (S) being fed to a detaching station (10) by the transport device of the device (1), whereby In said detaching station (10) a number of workpieces (W) is detached from the material strip (S), **characterized in that** the device (1) is designed according to one of the claims 1 to 6, that in the detaching station (10) of the device (1) a workpiece strip (WS) comprising said workpieces (W) and at least one residual strip (S', S") contiguously containing remaining pieces of the material strip (S) are generated and are moved out of the detaching station (10), that in a separating station (20) being arranged downstream of the detaching station (10) in the transport direction of the material strip (S) the workpiece strip (WS) and the one or the residual strips (S', S") are separated spatially In such a way that the workpiece strip (WS) is transported In a first plane and the one or the residual strips (S', S") containing the rests of the material strip (S) is transported in a second plane spatially separated from said first plane.

## Revendications

1. Dispositif de découpage d'un nombre de pièces (W) d'une bande de matériau (S), qui présente un poste de découpage (10), auquel la bande de matériau (S) peut être amené et dans lequel les pièces (W) peuvent être découpées de la bande de matériau (S) par une action sur la bande de matériau (S), dans lequel le dispositif (1) présente un système de transport, par lequel une bande de pièces (WS) contenant les pièces (W) découpées de la bande de matériau (S) et au moins une bande résiduelle (S', S'') contenant la zone restante de la bande de matériau (S) peuvent être transportées ultérieurement dans un sens de transport, **caractérisé en ce que** le poste de découpage (10) découpe la bande de matériau (S) qui lui est amenée en la bande de pièces (WS) contenant de manière contiguë les pièces (W) à fabriquer et en la ou les bandes résiduelles (S', S''), lesquelles contiennent de manière contiguë des résidus, se formant lors de l'opération de découpage des pièces (W) de la bande de matériau (S), de celle-ci et qu'un poste de séparation (20) est disposé en aval du poste de découpage (10) du dispositif (1) dans le sens de transport de la bande de matériau (S), par lequel la bande de pièces (WS) contenant les pièces (W) peut être séparée dans un premier plan et la ou les bandes résiduelles (S', S'') contenant des résidus, se formant lors de l'opération de découpage des pièces (W), de la bande de matériau (S) r peuvent être séparées dans un deuxième plan tenu à distance du premier plan de la bande de pièces (WS), que le poste de séparation (20) contient un élément de séparation (21) réalisé en forme de coin, par lequel au moins une bande résiduelle (S') peut être déplacée de manière à quitter au moins latéralement le sens de transport de la bande de matériau (S), et que l'extrémité étroite dudit élément de séparation (21) en forme de coin est tournée vers le poste de découpage (10).

2. Dispositif selon la revendication 1, **caractérisé en ce que** le dispositif (1) présente au moins une ouverture d'évacuation (20a, 20b), à laquelle au moins une bande résiduelle (S', S'') peut être transportée.

3. Dispositif selon l'une quelconque des revendications précédentes, **caractérisé en ce que** le poste de séparation (20) présente au moins deux canaux (22a, 22b, 22c), dans lequel au moins une bande résiduelle (S', S'') peut être guidée dans le premier canal (22a) des bandes de pièces (WS) et dans l'au moins un deuxième canal (22b).

4. Dispositif selon la revendication 3, **caractérisé en ce qu'**une surface de guidage inférieure (23a, 23b, 23c) du ou au moins d'un deuxième canal (22b, 22c) est disposée de manière inclinée dans le poste de séparation (20) .

5. Dispositif selon la revendication 3 ou 4, **caractérisé en ce que** le ou au moins un deuxième canal (22b, 22c) est disposé de manière inclinée par rapport au premier canal (22a).

6. Dispositif selon l'une quelconque des revendications précédentes, **caractérisé en ce que** le dispositif (1) présente un poste d'usinage (30) monté en amont du poste de découpage (10) dans le sens de transport de la bande de matériau (S), à travers lequel au moins une ouverture (D) peut être pratiquée dans au moins une zone de bord de la bande de matériau (S).

7. Procédé de découpage d'un nombre de pièces (W) d'une bande de matériau (S), dans lequel la bande de matériau (S) est amenée à un poste de découpage (10) par un système de transport d'un dispositif (1), dans lequel un nombre de pièces (W) sont découpées de la bande de matériau (S) dans ledit poste de découpage (10), **caractérisé en ce que** le dispositif (1) est réalisé selon l'une quelconque des revendications 1 à 6, qu'une bande de pièces (WS) contenant lesdites pièces (W) ainsi qu'au moins une bande résiduelle (S', S'') contenant de manière contiguë les résidus, se formant lors de l'opération de découpage des pièces (W) de la bande de matériau (S), de celle-ci sont produites dans le poste de découpage (10) du dispositif (1) et sont déplacées hors du poste de découpage (10), que la bande de pièces (WS) et la ou les bandes résiduelles (S', S'') sont séparées les unes des autres spatialement dans un poste de séparation (20) du dispositif (1), disposé en aval du poste de découpage (10) dans le sens de transport de la bande de matériau (S) de telle manière que la bande de pièces (WS) est transportée dans un premier plan et la ou les bandes résiduelles (S', S''), contenant des résidus de la bande de matériau (S), de la bande de matériau (S) sont transportées dans un deuxième plan tenu à distance du premier plan susmentionné.
